# EUROPÄISCHE PATENTSCHRIFT

(11) **EP 0 624 536 B1**
(45) Veröffentlichungstag und Bekanntmachung des Hinweises auf die Patenterteilung: **04.12.1996**
(21) Anmeldenummer: 94106758.9
(22) Anmeldetag: 29.04.1994
(51) Int. Cl.: B65H 29/32

(54) **Vorrichtung zum Ablegen von Bogen**
Device for depositing sheets
Dispositif de sortie de feuilles

(30) Priorität: 14.05.1993 DE 4316220
(43) Veröffentlichungstag der Anmeldung: 17.11.1994
(73) Patentinhaber: FRANZ GREMSER KG, D-86356 Neusäss (DE)
(72) Erfinder: Meyer, Gerhard, Dipl.-Ing., D-86356 Neusäss-Steppach (DE)
(74) Vertreter: Munk, Ludwig, Dipl.-Ing.

(56) Entgegenhaltungen:
- EP-A- 0 173 959
- DE-A- 2 555 531
- DE-A- 4 220 582

## Beschreibung

Die Erfindung betrifft eine Vorrichtung nach dem Oberbegriff des Anspruchs 1. Eine Vorrichtung dieser Gattung ist aus der EP-A-0 173 959 bekannt.

Derartige Bogenausleger werden hinter Bogenbearbeitungsmaschinen, wie Siebdruckmaschinen, Lackier- oder Kaschiermaschinen verwendet, in denen die Bogen nicht mit Greifern geführt sind. Diese Bogenausleger haben den Nachteil, daß insbesondere dünne Bogen bei höheren Ausbringeschwindigkeiten gestaucht und dadurch nicht nur selbst unbrauchbar werden, sondern auch den Aufbau eines ordnungsgemäßen Bogenstapels stören.

Hiervon ausgehend liegt der Erfindung die Aufgabe zugrunde, eine Vorrichtung der eingangs erwähnten Gattung zu schaffen, die eine sichere, störungsfreie, bogenschonende Stapelauflage auch bei hohen Ausbringgeschwindigkeiten ermöglicht.

Erfindungsgemäß wird dies durch Anwendung der Merkmale des Kennzeichens des Anspruchs 1 bei einer gattungsgemäßen Vorrichtung erreicht.

Bei Anwendung der Erfindung wird der Bogen, sobald er das vordere Ende der Saugkanäle erreicht an die Lochbänder angesaugt, also bogenschonend erfaßt und mit einer hohen Fördergeschwindigkeit über den Stapel geführt, um eine ausreichende Zeit zur sicheren, störungsfreien Ablage vor Eintreffen des nächsten Bogens zu erreichen. Anschließend wird der Bogen verzögert, um ein Stauchen am vorderen Stapelanschlag zu vermeiden, wenn der Bogen nach Überlaufen der vorderen Enden der Saugkanäle durch die Bogenhinterkante und damit Zusammenbrechen des Unterdrucks am Lochband abfällt.

Gemäß einer weiteren Ausgestaltung der Erfindung sind oberhalb des Transportbandsystems ein fester Bogenvorderkantensensor und ein auf die Länge der abzulegenden Bogen einstellbarer Bogenhinterkantensensor vorgesehen. Dabei ist der Bogenhinterkantensensor zur Bogenlängeneinstellung mit dem Motorsteuerungssensor gekoppelt. Hierdurch läßt sich unter Verwendung eines Probebogens eine die sichere Funktion der Bogenablage fördernde Einstellung des Motorsteuerungssensors erreichen.

Vorzugsweise sind oberhalb des Transportbandsystems zwei jeweils eine Bogenseitenkante erfassende Seitenkantensensoren angeordnet. Die Seitenkantensensoren sind zur Bogenbreiteneinstellung miteinander gekoppelt. Diese Anordnung schafft nicht nur die Möglichkeit, die Seitenposition insbesondere der äußeren Lochbänder des Lochbandsystems der Bogenbreite anzupassen und/oder zur Ablage von sehr schmalen Bogen nicht benötigte Transport- und Lochbänder abzuschalten, sondern bietet im Zusammenhang mit den Bogenvorder- und Hinterkantensensoren auch den Vorteil, daß verkantet auf dem Transportbandsystem liegende Bogen als Fehlbogen erkannt werden können.

Um diese eine störungsfreie Stapelauslage störenden Fehlbogen vom Stapel fern zu halten sind gemäß einer weiteren Ausgestaltung der Erfindung die Sensoren oberhalb des Transportbandsystems im Betrieb bei Durchlauf jedes Bogens taktend aktivierbar. Diese Sensoren geben dann beim Erfassen eines Fehlbogens ein Signal zur Einschaltung einer Bogenweiche, die die Fehlbogen zu einer Probebogenauslage umleitet.

Weitere Merkmale und Vorteile ergeben sich aus den zusätzlichen Unteransprüchen und der Beschreibung zweier Ausführungsbeispiele anhand der Zeichnung. Auf dieser zeigt jeweils in einer schematischen Darstellung:
**Figur 1**
   eine Seitenansicht eines ersten Ausführungsbeispieles,
**Figur 2**
   eine Ansicht der einen Hälfte der Bänder der Anordnung nach Figur 1 von oben,
**Figur 3**
   eine Seitenansicht eines zweiten Ausführungsbeispieles,
**Figur 4**
   eine Ansicht der einen Hälfte der Bänder Anordnung nach Figur 3 von oben und
**Figur 5**
   eine Ansicht der Mittel zur Verstellung der Sensoren der Anordnung gemäß Figur 3 von oben.

Die Anordnung gemäß Figur 1 und 2 weist ein insgesamt mit 1 bezeichnetes Transportbandsystem auf, das mehrere endlose, parallel angeordnete Transportbänder 2 und darüber angeordnete lose drehbare Andruckrollen 3 umfaßt. Die Bänder sind um Umlenkrollen 4, 5 geführt. Die Umlenkrollen 5 sitzen fest auf einer Welle 6, die mittels eines Motors 7 angetrieben ist. Der Motor 7 und damit das Transportbandsystem läuft in Betrieb mit einer voreingestellten konstanten Transportgeschwindigkeit um. Die Transportgeschwindigkeit ist höher als die Anschlaggeschwindigkeit der Bogen aus der Bearbeitungsmaschine. Das Transportbandsystem 1 fördert die Bogen einzeln mit Abstand voneinander auf seiner Oberseite in Richtung des Pfeiles a.

Über das hintere Ende des Transportbandsystems 1 greift ein insgesamt mit 8 bezeichnetes Lochbandsystem. Das Lochbandsystem 8 weist mehrere parallel angeordnete, endlose Lochbänder 9 auf, die vollständig, d.h. auf ihrem ganzen Umfang, mit Löchern 10 versehen sind. Zweckmäßig sind die Löcher 10 in senkrecht zur Transportrichtung a verlaufenden Reihen angeordnet. Die Lochbänder 9 sind um Umlenkrollen 11, 12 geführt. Die Umlenkrollen 11 laufen lose um. Die Umlenkrollen 12 sitzen auf einer Welle 13 die mittels eines Motors 14 angetrieben ist. Die Lochbänder 9 sind, wie Figur 2 zeigt, vorteilhaft gegenüber den Transportbändern 2 seitlich versetzt angeordnet. Das mittlere Lochband 9 kann stationär, die seitlichen Lochbänder seitlich verstellbar angeordnet sein.

Das Lochbandsystem 8 erstreckt sich über einen Stapeltisch 15, auf dem die Bogen abgelegt werden. Am Stapeltisch 15 sind vordere und hintere Stapelanschläge 16, 17 vorgesehen. Zusätzlich können auch seitliche Stapelanschläge vorhanden sein.

Hinter dem unteren Trum jedes Lochbandes 9 ist ein Saugluftkanal 19 angeordnet, der lediglich zum unteren Trum 18 offen ist. An dem dem Transportbandsystem 1 zugewandten Ende der Saugluftkanäle 19 münden Verbindungsleitungen 20, die zu einem Sauglufterzeuger 21, beispielsweise einem Gebläse, führen.

Zwischen zwei Lochbändern 9 ist ein Motorsteuerungssensor 22 angeordnet, der in bzw. entgegen der Richtung des Pfeiles a einstellbar ist. Der Motorsteuerungssensor 22 ist vorzugsweise als Reflexlichttaster ausgebildet. Der Motorsteuerungssensor 22 ist an eine Steuerungseinheit 23 angeschlossen, in der seine Signale zur Steuerung der Geschwindigkeit des Motors 14 umgesetzt werden.

Wird ein Bogen mittels des Transportbandsystems 1 zugeführt und deckt sein vorderer Bereich die erste Reihe der Löcher 10 in den Lochbändern 9 ab, hinter denen die Saugluftkanäle beginnen, so entsteht in den vom Bogen abgedeckten Bereichen der Saugkanäle 19 eine Saugluftströmung, die in diesem Bereich zur Absenkung des Drucks in den Saugkanälen 19 führt. Infolgedessen wird der Bogen durch den Umgebungsdruck gegen die Lochbänder 9 gedrückt. Diese Saugluftströmung bleibt erhalten, bis die erste Lochreihe hinter der Hinterkante des Bogens den Beginn der Saugluftkanäle überstreicht. In diesem Augenblick bricht der Unterdruck im Saugluftkanal 19 schlagartig zusammen und der Bogen fällt vom Lochband 9 ab, ohne daß hierfür zusätzliche Steuerungsmittel erforderlich sind.

Der Motorsteuerungssensor 22 ist nun so eingestellt, daß die Bogenvorderkante den Sensorbereich kurz vor dem Abfall des Bogens von den Lochbändern 9 erreicht. Ist dies der Fall, so gibt der Sensor 22 ein Steuersignal an die Steuerungseinheit 23 ab, das eine starke Verzögerung der Geschwindigkeit des Motors 14 und damit des Lochbandsystems 8 auslöst. Die Verzögerung kann dabei bis zum Stillstand des Motors 14 vorgenommen werden. Hiermit wird der Bogen unmittelbar vor seiner Freigabe durch die Lochbänder 9 ebenfalls stark verzögert. Er läuft somit nur noch mit einer geringen Geschwindigkeit an die hinteren Stapelanschläge an und kann daher nicht mehr gestaucht werden. Sobald der Bogen beim Abfall vom Lochbandsystem 8 aus dem Erfassungsbereich des Sensors 22 heraustritt, gibt dieser ein weiteres Signal an die Steuerungseinheit 23, das zu einer erneuten Beschleunigung des Motors 14 führt. Vorzugsweise wird der Motor so beschleunigt, daß das Lochbandsystem 8 beim Anlauf eines Bogens an die erste Reihe der unter dem Saugkanal 19 befindlichen Löcher 10 etwa die gleiche Geschwindigkeit wie das Transportbandsystem 1 hat. Diese Geschwindigkeit kann die maximale Geschwindigkeit des Lochbandsystems 8 sein. Es besteht jedoch auch die Möglichkeit, das Lochbandsystem noch über einen kurzen Zeitraum weiter zu beschleunigen.

Um den Abfall des Bogens auf den auf dem Stapeltisch 15 aufgebauten Auslegestapel zu beschleunigen, sind über dem Lochbandsystem 8 Blaslufterzeuger 24 vorgesehen, die zwischen den Lochbändern 9 den Bogen nach abwärts drückende Druckluftströme erzeugen. Die Blaslufterzeuger 24 können entweder nur während der Abfallphase des Bogens eingeschaltet oder so ausgelegt werden, daß die auf den Bogen ausgeübte Kraft der Druckluftströme kleiner als die den Bogen am Lochbandsystem haltende Kraft des Unterdrucks ist.

Zur Entnahme eines Probebogens kann bei dieser Anordnung der hintere Stapelanschlag 17 in Richtung des Pfeiles b umklappbar sein.

Muß damit gerechnet werden, daß die Bogen auf dem Transportbandsystem 1 stärker verkantet ankommen, so ist eine Vorrichtung nach den Figuren 3 bis 5 einsetzbar. Bei diesem Ausführungsbeispiel sind die gleichen Teile wie beim ersten Ausführungsbeispiel mit den gleichen Bezugszeichen versehen und nicht nochmals beschrieben. Hier sind oberhalb des Transportbandsystems 1 mit den Transportbändern 2 ein fest angeordneter Bogenvorderkantensensor 30 und ein Bogenhinterkantensensor 31 vorgesehen. Der Bogenhinterkantensensor 31 sitzt auf einem geradlinig geführten Träger 32. In gleicher Weise ist der Motorsteuerungssensor 22 auf einem ebenfalls gradlinig geführten Träger 33 angeordnet. Die beiden Träger stehen über eine Stellwelle 34 miteinander in Verbindung. Hierzu weist die Stellwelle 34 ein in ein Gegengewinde des Trägers 32 eingreifendes Gewinde 35 und ein gegenläufiges Gewinde 36 auf, das in ein Gegengewinde des Trägers 33 eingreift. Die Stellwelle 34 ist mittels eines Stellmotors 37 drehbar. Durch eine Drehung der Stellwelle 34, die zu einer geradlinigen Bewegung des Trägers 32 in Richtung c führt, wird also gleichzeitig der Träger 33 in Richtung des Pfeiles d bewegt. Durch Einlegen eines Probebogens, der bis zum Ansprechen des Bogenvorderkantensensors 30 vorgeschoben wird, und anschließendes Verfahren des Bogenhinterkantensensors 31 von seiner linken Ausgangsstellung bis zum Ansprechen auf die Bogenhinterkante kann somit der Motorsteuerungssensor 22 auf eine der Länge der zu verarbeitenden Bogen angepaßte Position verfahren werden. Um zusätzlich unterschiedliche Bogengewichte bei gleicher Bogengröße berücksichtigen zu können, ist der Motorsteuerungssensor 22 noch entlang einer Führung 38 einstellbar. Mit dem Bogenhinterkantensensor 31 können, sofern eine entsprechende Verbindung vorgesehen ist, auch die verstellbaren, hier vorderen Stapelanschläge , hier gegenläufig, verschoben werden.

Weiterhin sind zwei Bogenseitenkantensensoren 39, 40 vorgesehen. Diese sitzen an Trägern 41, 42 , die quer zur Bogenlaufrichtung a geradlinig verschiebbar geführt sind. Die Träger 41, 42 stehen über eine Stellwelle 43 miteinander in Verbindung, die von einem Stellmotor 44 antreibbar ist. Die Stellwelle 43 ist dabei wiederum mit zwei gegenläufigen Gewinden 45, 46 versehen, die je in ein Gegengewinde der Träger 41, 42 eingreifen. Bei eingelegten Probebogen werden die Bogenseitenkantensensoren 39, 40 solange mittels des Stellmotors 44 gegeneinander bewegt, bis die Sensoren ansprechen. In einfachen Fällen kann auch eine manuelle Verstellung mittels eines Handrads vorgesehen sein. Die Stellbewegung kann zusätzlich dazu benutzt werden, die Seitenposition der Stapelseitenanschläge und der Bänder des Transportsystems 1 und/oder Lochbandsystems 8 entsprechend der Bogenbreite einzustellen. Dasselbe gilt für etwa im Bereich des Transportsystems 1 angeordnete Seitenanschläge, wie Seitenstoßer, Leitbleche oder dergleichen. Die äußeren Lochbänder 9 werden dabei auf etwas innerhalb der Bogenseitenkanten eingestellt. Diese verstellbaren Lochbänder 9 können auf seitlich verstellbaren, mit den Bogenseitenkantensensoren 39, 40 antriebsmäßig verbundenen Holmen aufgenommen sein. An diesen können auch die Stapelseitenanschläge und/oder die Seitenanschläge des Transportsystems hängen. Das mittlere Saugband 9 kann fest angeordnet sein. Es wäre auch denkbar etwa nicht benötigte Bänder des Transportbandsystems 1 und des Lochbandsystems 8 abzuschalten, insbesondere bei der Verarbeitung von sehr schmalen Bogen. Die genannten Einstellungen werden vor Aufnahme des Betriebs der Bogenablagevorrichtung durchgeführt.

Die Sensoren 30, 31, 39, 40 sind an eine weitere Steuereinheit 47 angeschlossen, von der sie im Betrieb taktweise aktivierbar sind. Die Sensoren 30, 31, 39, 40 tasten nach Aktivierung einen Bogen ab. Sprechen alle Sensoren gleichzeitig an, so liegt der Bogen richtig und kann zum Lochbandsystem weiterlaufen. Kommt der Bogen jedoch verkantet an, so wird mindestens einer dieser Sensoren nicht ansprechen. Die Steuereinheit 47 erhält dadurch ein Signal, daß sich auf dem Transportbandsystem 1 ein Fehlbogen befindet. Von der Steuereinheit 47 wird im Fall einer Fehlbogenmeldung eine Stelleinrichtung 48, beispielsweise ein Hubmagnet, zur Ansteuerung einer insgesamt mit 49 bezeichneten Bogenweiche betätigt. Die Bogenweiche besteht beim dargestellten Ausführungsbeispiel aus mehreren endlosen, angetriebenen unteren Förderbändern 50, die um die Achse der vorderen Umlenkrollen 51 schwenkbar sind. Mit Abstand oberhalb des Transportbandsystems 1 sind weitere Förderbänder 52 vorgesehen, die um die Achse der hinteren Umlenkrollen 53 schwenkbar sind. Bei normalem Betrieb laufen die Bogen ohne Berührung mit den Förderbändern 50, 52 vom Transprotbandsystem 1 zum Lochbandsystem 8. Bei Auftreten eines Fehlbogens wird das hintere Ende des Förderbandes 50 angehoben und gleichzeitig das vordere Ende des Förderbandes 52 abgesenkt, so daß die beiden Förderbänder einen den auf dem Transportsystem 1 liegenden Bogen ablenkenden Einlaufspalt bilden. Von den Förderbändern 50, 52 wird der Bogen dann über weitere Förderbänder 54, 55 zu einer Probebogenauslage 56 geleitet. Die Bogenweiche 49 kann zusätzlich auch von Hand angesteuert werden, wenn ein Probebogen entnommen werden soll. Anstelle der beschriebenen Bogenweiche können auch andere bekannte Bogenweichen, beispielsweise mit einer Ablenkzunge, verwendet werden.

## Patentansprüche

1. Vorrichtung zum Ablegen von Bogen auf einen Stapelanschläge [16,17] aufweisenden Stapeltisch [15] mit einem Transportbandsystem [1], das mehrere endlose, parallel angeordnete und mit gleicher Geschwindigkeit angetriebene Transportbänder [2] umfaßt und das die Bogen einzeln mit gegenseitigem Abstand auf seiner Oberseite führt, mit einem das Ende des Transportbandsystems [1] übergreifenden, mehrere endlose, parallel angeordnete, mittels eines Motors [14] antreibbare Lochbänder [9] umfassenden Lochbandsystem [8], das sich über den Stapeltisch [15] erstreckt, mit mehreren Saugluftkanälen [19] die jeweils oberhalb vom unteren Trum eines Lochbandes [9] angeordnet und nur zum Lochband offen sind, und mit einem an die Saugluftkanäle [19] angeschlossenen, in den Saugluftkanälen [19] eine luftdruckabsenkende Saugluftströmung liefernden Sauglufterzeuger [21], **dadurch gekennzeichnet, daß** der Motor die Lochbänder [9] mit variabler Geschwindigkeit antreibt, daß der Sauglufterzeuger [21] an den dem Transportbandsystem [1] zugewandten Enden der Saugluftkanäle [19] angeschlossen ist und daß ein auf die Bogenvorderkante und den Bogenabfall vom Lochbandsystem [8] ansprechender, in Laufrichtung der auf einen Abstand vom Beginn der Saugluftkanäle (19), der kleiner als die Bogenlänge ist, einstellbarer Motorsteuerungssensor (22) vorgesehen ist, mit dessen Hilfe der Motor (14) mit dem Lochbandsystem (8) wechselweise nach Abfall eines Bogens auf eine hohe Fördergeschwindigkeit beschleunigt und nach Erfassen einer Bogenvorderkante wieder verzögert werden kann.

2. Vorrichtung nach Anspruch 1, **dadurch gekennzeichnet**, **daß** der Motor (14) und das Lochbandsystem (8) bis zum Stillstand verzögerbar sind.

3. Vorrichtung nach Anspruch 1, **dadurch gekennzeichnet**, **daß** die Fördergeschwindigkeit des Lochbandsystems (8) annähernd gleich der Transportbandgeschwindigkeit des Transportbandsystems (1) ist.

4. Vorrichtung nach einem der vorhergehenden Ansprüche, **dadurch gkennzeichnet, daß** die Transportbänder (2) seitlich gegenüber den Lochbändern (9) versetzt angeordnet sind.

5. Vorrichtung nach einem der vorhergehenden Ansprüche, **dadurch gekennzeichnet, daß** mindestens ein über dem Lochbandsystem (8) angeordneter, die Oberseite eines Bogens temporär mit Druckluft beaufschlagender Blaslufterzeuger (24) vorgesehen ist.

6. Vorrichtung nach einem der vorhergehenden Ansprüche, **dadurch gekennzeichnet, daß** oberhalb des Transportbandsystems (1) ein fester Bogenvorderkantensensor (30) und ein auf die Bogenlänge einstellbarer Bogenhinterkantensensor (31) vorgesehen sind und der Bogenhinterkantensensor (31) zur Bogenlängeneinstellung mit dem Motorsteuerungssensor (22) und vorzugsweise wenigstens einem zugeordneten Stapelanschlag gekoppelt ist, wobei vorzugsweise der Bogenhinterkantensensor (31) und der Motor-steuerungssensor (22) auf zwei über einen gemeinsamen gegenläufigen Antrieb miteinander gekoppelten Trägern (32, 33) angeordnet sind.

7. Vorrichtung nach einem der vorhergehenden Ansprüche, **dadurch gekennzeichnet, daß** oberhalb des Transportbandsystems (1) zwei jeweils eine Bogenseitenkante erfassende Bogenseitenkantensensoren (39, 40) angeordnet sind und die Bogenseitenkantensensoren (39, 40) gegenläufig miteinander und vorzugsweise mit den Stapelseitenanschlägen und gegebenenfalls mit im Bereich des Transportsystems (1) angeordneten Seitenanschlägen gekoppelt sind, wobei vorzugsweise die beiden Bogenseitenkantensensoren (39, 40) auf zwei über einen gemeinsamen gegenläufigen Antrieb miteinander gekoppelten Trägern (41, 42) angeordnet sind.

8. Vorrichtung nach einem der Ansprüche 6 oder 7, **dadurch gekennzeichnet, daß** die Sensoren (22, 30, 31, 39, 40) als Reflexlichtschalter ausgebildet sind.

9. Vorrichtung nach einem der Ansprüche 6 bis 8, **dadurch gekennzeichnet, daß** im Betrieb die Sensoren (30, 31, 39, 40) oberhalb des Transportbandsystems (1) beim Durchlauf jedes Bogens taktend aktivierbar sind und bei Erfassen eines Fehlbogens ein Signal zur Einschaltung einer den Fehlbogen zu einer Probebogenauslage (56) führenden, vorzugsweise manuell zur Probebogenentnahme aktivierbaren Bogenweiche (49) geben, die vorzugsweise mindestens ein unterhalb der Oberseite der Transportbänder (2) um die Achse einer Umlenkrolle (51) schwenkbares Förderband (50) und mindestens ein oberhalb der Oberseite der Transportbänder (2) um die Achse einer Umlenkrolle schwenkbares weiteres Förderband (52) aufweist, die in eine einen Einlauftrichter bildende Stellung verschwenkbar sind.

10. Vorrichtung nach einem der Ansprüche 6 bis 9, **dadurch gekennzeichnet, daß** Motorsteuerungssensor (22) zur Berücksichtigung unterschiedlicher Papiergewichte zusätzlich in bzw. entgegen der Bogenlaufrichtung einstellbar ist.

## Claims

1. Device for depositing sheets on a pile table (15) provided with pile stops (16, 17), with a conveyor belt system (1) comprising a plurality of endless parallel conveyor belts (2) driven at the same speed and carrying the individual sheets at intervals on its upper side, [with] a perforated belt system (8) which overlaps the end of the conveyor belt system (1) and comprises a plurality of endless parallel perforated belts (9) which can be driven by a motor (14), and which extends over the pile table (15), [with] a plurality of suction ducts (19) each located above the lower strand of a perforated belt (9) and opening only towards the perforated belt, [and with] an aspirator (21) connected to the conveyor belt system ends of the suction ducts (19) and producing a suction airflow lowering the air pressure in the suction ducts (19), characterized in that the motor drives the perforated belts (9) at variable speed, and a motor control sensor (22) is also provided, which responds to the leading edge of the sheet and the release of the sheet by the perforated belt system (8) and which can be set, in the feed direction of the sheets, to a distance from the start of the suction ducts (19) which is less than the length of the sheets, and by means of which the motor (14) together with the perforated belt system (8) can alternately be accelerated to a high conveying speed following the release of a sheet, and slowed again following detection of the leading edge of a sheet.

2. Device according to Claim 1, characterized in that the speed of the motor (14) and the perforated belt system (8) can be reduced to zero.

3. Device according to Claim 1, characterized in that the conveying speed of the perforated belt system (8) is approximately equal to the belt speed of the conveyor belt system (1).

4. Device according to any one of the preceding claims, characterized in that the conveyor belts (2) are laterally offset with respect to the perforated belts (9).

5. Device according to any one of the preceding claims, characterized in that at least one air blower (24), located above the perforated belt system (8) and temporarily blowing air under pressure on to the upper side of a sheet, is provided.

6. Device according to any one of the preceding claims, characterized in that a fixed sheet leading edge sensor (30) and a sheet trailing edge sensor (31) which is adjustable to the length of the sheets are provided above the conveyor belt system (1), and the sheet trailing edge sensor (31) is coupled with the motor control sensor (22), and preferably at least one associated pile stop, for sheet length adjustment, the sheet trailing edge sensor (31) and the motor control sensor (22) preferably being arranged on two supports (32, 33) coupled to one another by a common drive mechanism causing them to move in opposite directions.

7. Device according to any one of the preceding claims, characterized in that two sheet lateral edge sensors (39, 40), each detecting one lateral edge of the sheet, are arranged above the conveyor belt system (1) and these sheet lateral edge sensors (39, 40) are coupled together, preferably with the pile lateral stops and if required with lateral stops located in the region of the conveyor system (1), so that the two sheet lateral edge sensors (39, 40) move in opposite directions, the two sheet lateral edge sensors (39, 40) preferably being arranged on two supports (41, 42) coupled together by a common drive mechanism causing them to move in opposite directions.

8. Device according to Claim 6 or Claim 7, characterized in that the sensors (22, 30, 31, 39, 40) are reflected-light switches.

9. Device according to any one of Claims 6 to 8, characterized in that when the device is in operation the sensors (30, 31, 39, 40) above the conveyor belt system (1) are activatable in a timed cycle as each sheet passes through the device, and upon detecting a defective sheet give a signal to switch on a sheet diverter (49) which carries the defective sheet to a specimen delivery rack (56) and is preferably manually activatable for the removal of specimen sheets, and which preferably has at least one belt conveyor (50) below the upper side of the conveyor belts (2) and pivotable about the axis of an end pulley (51) and at least one further belt conveyor (52) above the upper side of the conveyor belts (2) and pivotable about the axis of an end pulley, [the said belt conveyors (50, 52)] being pivotable into a position in which an intake funnel is formed.

10. Device according to any one of Claims 6 to 9, characterized in that [the] motor control sensor (22) is additionally adjustable in the sheet feed direction, or in the opposite direction thereto, to accommodate different weights of paper.

## Revendications

1. Dispositif pour déposer des feuilles sur une table d'empilage (15) présentant des butées (16, 17) pour la pile, munie d'un système de bandes transporteuses (1) qui comprend plusieurs bandes transporteuses sans fin (2), entraînées à la même vitesse et disposées en parallèle, et qui guide les feuilles individuellement sur son côté supérieur avec un écart mutuel, dans lequel on prévoit un système de bande perforée (8) chevauchant l'extrémité du système de bandes transporteuses (1) et comprenant plusieurs bandes perforées sans fin (9) disposées en parallèle et aptes à être entraînées au moyen d'un moteur (14), qui s'étend par-dessus la table d'empilage (15); plusieurs canaux (19) pour l'air d'aspiration qui sont disposés respectivement au-dessus du brin inférieur d'une bande perforée (9) et qui sont ouverts uniquement en direction de la bande perforée; un dispositif (21) générant de l'air d'aspiration, raccordé aux extrémités régnant des canaux (19) pour l'air d'aspiration tournées vers le système de bandes transporteuses (1) et procurant un courant d'air d'aspiration abaissant la pression de l'air dans les canaux (19) pour l'air d'aspiration, caractérisé en ce que le moteur entraîne les bandes perforées (9) à vitesse variable et on prévoit en outre un détecteur (22) de la commande du moteur, qui répond à l'arête antérieure de la feuille et à la chute de la feuille du système de bandes perforées (8) et qui peut être réglé dans le sens de défilement de la feuille à une distance par rapport au début des canaux (19) pour l'air d'aspiration, qui est inférieure à la longueur de la feuille, à l'aide duquel le moteur (14) avec le système de bandes perforées (8) peut être alternativement accéléré après la chute d'une feuille à une vitesse de transport élevée et à nouveau ralenti après la détection d'une arête antérieure de feuille.

2. Dispositif selon la revendication 1, caractérisé en ce que le moteur (14) et le système de bandes perforées (8) peuvent être ralentis jusqu'à l'arrêt.

3. Dispositif selon la revendication 1, caractérisé en ce que la vitesse du transport du système de bandes perforées (8) est approximativement égale à la vitesse de la bande transporteuse du système de bandes transporteuses (1).

4. Dispositif selon l'une quelconque des revendications précédentes, caractérisé en ce que les bandes transporteuses (2) sont disposées en étant décalées latéralement par rapport aux bandes perforées (9).

5. Dispositif selon l'une quelconque des revendications précédentes, caractérisé en ce qu'on prévoit au moins un dispositif (24) générant de l'air de soufflage, disposé pardessus le système de bandes perforées (8) et qui sollicite temporairement le côté supérieur d'une feuille avec de l'air comprimé.

6. Dispositif selon l'une quelconque des revendications précédentes, caractérisé en ce qu'on prévoit au-dessus du système de bandes transporteuses (1) un détecteur fixe (30) de l'arête antérieure de la feuille et un détecteur (31) de l'arête arrière de la feuille réglable en fonction de la longueur de la feuille, et le détecteur (31) de l'arête arrière de la feuille est couplé, à des fins de réglage de la longueur de la feuille, avec le détecteur (22) de la commande du moteur et, de préférence, avec au moins une butée de pile correspondante, dans lequel de préférence le détecteur (31) de l'arête arrière de la feuille et le détecteur (22) de la commande du moteur sont disposés sur deux supports (32, 33) couplés l'un à l'autre via un entraînement commun en sens opposé.

7. Dispositif selon l'une quelconque des revendications précédentes, caractérisé en ce que au-dessus du système de bandes transporteuses (1) sont disposés deux détecteurs (39, 40), des arêtes marginales de la feuille enregistrant respectivement une arête marginale de la feuille, et les détecteurs (39, 40) des arêtes marginales de feuille sont couplés l'un à l'autre en sens opposé et, de préférence, avec les butées latérales de la pile et éventuellement avec des butées latérales disposées dans la zone du système de transport (1) dans lequel, de préférence, les deux détecteurs (39, 40) des arêtes latérales de la feuille sont disposés sur deux supports (41, 42) couplés l'un à l'autre via un entraînement commun en sens opposé.

8. Dispositif selon l'une quelconque des revendications 6 ou 7, caractérisé en ce que les détecteurs (22, 30, 31, 39, 40) sont réalisés sous forme de commutateurs de lumière réfléchissante.

9. Dispositif selon l'une quelconque des revendications 6 à 8, caractérisé en ce que lors du fonctionnement, les détecteurs (30, 31, 39, 40) peuvent être activés en cadence au-dessus du système de bandes transporteuses (1) lors du passage de chaque feuille et émettre, lors de la constatation d'une feuille erronée, un signal pour régler un branchement cintré (49) guidant la feuille erronée à une sortie de feuille d'épreuve (56) et apte à être activé de préférence manuellement par rapport au prélèvement de la feuille d'épreuve, qui présente de préférence au moins une bande transporteuse (50) en dessous du côté supérieur des bandes transporteuses (2), apte à pivoter autour de l'axe d'un rouleau de renvoi (51) et au moins une bande transporteuse supplémentaire (52) au-dessus du côté supérieur des bandes transporteuses (2), apte à pivoter autour de l'axe d'un rouleau de renvoi, qui sont à même de pivoter dans une position formant un entonnoir d'entrée.

10. Dispositif selon l'une quelconque des revendications 6 à 9, caractérisé en ce que le détecteur (22) de la commande du moteur peut être réglé en outre pour prendre en compte des grammages différents, dans le sens du défilement de la feuille, respectivement dans le sens contraire.
